# EUROPÄISCHE PATENTSCHRIFT

(11) **EP 1 030 135 B1**
(45) Veröffentlichungstag und Bekanntmachung des Hinweises auf die Patenterteilung: **11.09.2002**
(21) Anmeldenummer: 99125892.2
(22) Anmeldetag: 24.12.1999
(51) Int. Cl.: F25D 3/10, F25B 25/00, F25D 17/02

(54) **Verfahren zur geregelten Kühlung durch Verdampfen flüssigen Stickstoffs**
Process for controled cooling by evaporating liquid nitrogen
Procédé pour le refroidissement controlé utilisant l'evaporation d'azote liquide

(30) Priorität: 20.02.1999 EP 99103355
(43) Veröffentlichungstag der Anmeldung: 23.08.2000
(73) Patentinhaber: Lauda Dr. R. Wobser GmbH & Co. KG, 97922 Lauda-Königshofen (DE)
(72) Erfinder: Semrau, Alfred, 97980 Bad Mergentheim (DE)
(74) Vertreter: Schubert, Siegmar, Dipl.-Ing.

(56) Entgegenhaltungen:
- EP-A- 0 427 112
- EP-A- 0 713 718
- EP-A- 0 787 957
- EP-A- 0 851 179
- EP-A- 0 922 916
- DE-A- 3 317 510
- DE-U- 29 617 526
- GB-A- 1 252 664

## Beschreibung

Die Erfindung betrifft ein Verfahren zur geregelten Kühlung durch Verdampfen flüssigen Stickstoffs nach dem Oberbegriff des Anspruchs 1. Ein solches Verfahren ist z.B. aus der EP-A-0922916 bekannt. Die Erfindung betrifft weiterhin ein Verfahren nach Anspruch 3.

Im industriellen Bereich besteht der Wunsch nach Temperierung in einem Temperaturbereich von ca. -140°C bis -70°C bei zu übertragenden Kühlleistungen im Bereich von ca. 1 bis 100 kW. Bei solchen Temperierungen bewegt man sich häufig an technisch/physikalischen Grenzwerten, wie beispielsweise dem Gefrierpunkt des zu temperierenden Produktes oder auch Werkstoffzulassungen von Apparaturen und Einrichtungen, die zum Temperieren verwendet werden. Deswegen sollen die Temperiertemperaturen möglichst genau erreicht werden, wobei darüber hinaus für viele industrielle Anwendungen die Temperiertemperatur einstellbar sein soll.

Da mechanische Kälteanlagen, die unter Verwendung verschiedener Kreisprozesse arbeiten, kompliziert sind und einen verhältnismäßig niedrigen energetischen Wirkungsgrad bei den oben genannten Temperaturen und Leistungen aufweisen, wird üblicherweise mit flüssigem Stickstoff (LN₂) gekühlt. Hierzu wird der flüssige Stickstoff in Tanks bevorratet, zum Kühlen entnommen und verdampft, wobei die Verdampfungsenthalpie des flüssigen Stickstoffs genutzt wird. Der entstehende gasförmige Stickstoff wird in der Regel in die Umwelt entlassen. Zusätzliche Maßnahmen müssen deswegen getroffen werden, weil sich die Verdampfungstemperatur des flüssigen Stickstoffs durch Druckänderung im technisch ohne weiteres durchführbaren Bereich nur wenig beeinflussen läßt, so daß sie in dem Bereich von -196°C bis -185°C und damit weit unterhalb vieler geforderter Anwendungstemperaturen liegt.

Im einzelnen ist es bekannt, eine Wärmeträgerflüssigkeit, mit der ein Verbraucher gekühlt wird, in einem Kreislauf zu führen und direkt durch Wärmeaustausch mit Verdampfern, die über Regelventile mit flüssigem Stickstoff gespeist werden, zu kühlen. Die dazu verwendeten flüssigen Wärmeträger müssen einen niedrigen Erstarrungspunkt aufweisen, wodurch die Auswahl der Wärmeträger eingeschränkt ist. Da solche Wärmeträgerflüssigkeiten außerdem oft einen niedrigen Flammpunkt haben, ist die Sicherheit gefährdet. Wenn entsprechende Systeme auch zum Heizen des Wärmeträgers mit einer zusätzlichen Heizeinrichtung vorgesehen sein sollen, ist die Einsatztemperatur typischer Wärmeträgerflüssigkeiten mit niedrigem Erstarrungspunkt wegen entstehender hoher Dampfdrücke begrenzt. Beim Kühlen muß mit einer schlechten Wärmeübertragung zu der Wärmeträgerflüssigkeit gerechnet werden, da diese nahe dem Erstarrungspunkt eine hohe Viskosität aufweist. Es sind daher große Wärmeübertragungsflächen der Wärmeträgerflüssigkeit erforderlich.

Bei dem voranstehend beschriebenen bekannten Verfahren wird die Temperatur der Wärmeträgerflüssigkeit durch einen Temperaturregler geregelt, der die Istwerttemperatur mit einem Temperaturfühler in deren Strömungsweg erfaßt und dessen Ausgang Regelventile für die Zufuhr flüssigen Stickstoffs zu den Verdampfern steuert, die in wärmeübertragender Verbindung mit dem Wärmeträgerkreislauf stehen.

Bei einem ähnlichen zum Stand der Technik gehörenden Verfahren erfolgt die Verdampfung in Kanälen eines Metallblocks, in die flüssiger Stickstoff eingespritzt wird. Weitere Kanäle dieses Metallblocks werden von der Wärmeträgerflüssigkeit durchströmt. Ein Regelventil, welches das Einspritzen des flüssigen Stickstoffs in die Kanäle steuert, wird von einem Temperaturregelsystem beaufschlagt, in welches die Temperatur des Metallblocks neben der Temperatur der Wärmeträgerflüssigkeit über je einen Temperaturfühler eingegeben werden. - Damit wird zwar die Grenzschichttemperatur des Wärmeträgers gut geregelt, es sind aber auch hier wegen der schlechten Wärmeübertragung große Volumenströme der Wärmeträgerflüssigkeit nötig. Außerdem stören das hohe Gewicht und die großen Abmessungen des Metallblocks, der schwierig zu fertigen ist.

Bei einem bekannten Verfahren der eingangs genannten Gattung wird zur besseren Beherrschung der Grenzschichttemperatur zu der Wärmeträgerflüssigkeit und zur Herabsetzung der Einfriergefahr ein Zwischenmedium in Form gasförmigen Stickstoffs verwendet, welches eine Anordnung von Kühlern der Wärmeträgerflüssigkeit durchströmt. Der gasförmige Stickstoff wird in Verdampfern flüssigen Stickstoffs erzeugt und nach Verlassen des ersten Kühlers der Wärmeträgerflüssigkeit vor Eintritt in den jeweils nächsten Kühler der Wärmeträgerflüssigkeit in je einem der Kühler gekühlt, die mit je einem der Verdampfer thermisch gekoppelt sind. Nach derartigem Durchlauf durch die Kühler der Wärmeträgerflüssigkeit und der Kühler des gasförmigen Stickstoffs wird dieses aus dem letzten Kühler der Wärmeträgerflüssigkeit der Kaskade über ein Regelventil entlassen. Das Regelventil wird von einem Temperaturregler beeinflußt, der mit einem Temperaturfühler die Istwerttemperatur der Wärmeträgerflüssigkeit erfaßt. - Bei diesem Verfahren herrscht ebenfalls ein schlechter Wärmeübergang zu der Wärmeträgerflüssigkeit, und zwar auf der Seite des gasförmigen Stickstoffs, weshalb große Wärmeübertragungsflächen erforderlich sind. Die komplexe Wärmetauscheranordnung der kaskadenartig angeordneten Kühler für die Wärmeträgerflüssigkeit gegen den gasförmigen Stickstoff sowie der mit den Verdampfern gekoppelten Kühler des gasförmigen Stickstoffs erfordert einen hohen Montageaufwand und größere Abmessungen. Auf der Seite der Wärmeträgerflüssigkeit ist mit hohen Druckverlusten zu rechnen.

Bei einem bekannten Verfahren nach dem Oberbegriff des Anspruchs 1 wird ein erhitzter Wärmeträger in einem ersten Wärmetauscher abgekühlt, der mit einem Zwischenmedium betrieben wird, insbesondere Methan (EP 0 922 916 A2). Das im wesentlichen flüssige Zwischenmedium wird in dem ersten Wärmetauscher, zumindest zum großen Teil, unter geregeltem Druck verdampft, wodurch die Wärme des Wärmeträgers zumindest teilweise auf das Zwischenmedium übertragen wird. Das Zwischenmedium wird anschließend einem zweiten Wärmetauscher zugeführt, der mit flüssigem Stickstoff betrieben wird, wobei das im wesentlichen dampfförmige Zwischenmedium wieder verflüssigt wird und der Stickstoff zumindest zum großen Teil verdampft. Dadurch wird die Wärme des Zwischenmediums, zumindest teilweise, auf den Stickstoff übertragen. Hierbei wird ein Zwischenmedium eingesetzt, dessen Siedetemperatur höher ist als die Temperatur für den Schmelz- oder Stockpunkt des Wärmeträgers und dessen Schmelz- oder Stockpunkt bei einer niedrigeren Temperatur liegt als die Siedetemperatur des flüssigen Stickstoffs. Um deswegen die Siedetemperatur zu erhöhen und ein Erstarren des Zwischenmediums zu vermeiden, wird der flüssige Stickstoff unter erhöhtem Druck verdampft. Hierzu ist eine aufwendige Druckregulierung des verdampfenden Stickstoffs erforderlich.

Bei einer entsprechenden bekannten Einrichtung zur regelbaren Kühlung mit flüssigem Stickstoff sind der erste Wärmetauscher und der zweite Wärmetauscher innerhalb eines gemeinsamen Gehäuses eines Apparates angeordnet. - Bei dem bekannten Verfahren kann ferner als nachteilig empfunden werden, daß die Auswahl des Zwischenmediums durch das Erfordernis beschränkt ist, daß die Siedetemperatur des flüssigen Stickstoffs höher als die Temperatur für den Schmelz- oder Stockpunkt des Zwischenmediums sein soll. Deswegen kann keine optimale Auswahl hinsichtlich anderer Erfordernisse, beispielsweise im Hinblick auf Umweltverträglichkeit im Falle einer Leckage, einer Entzündungsgefahr oder einer Alterung des Zwischenmediums getroffen werden. - Bei der obigen bekannten Einrichtung zum Kühlen eines Wärmeträgers, bei der mindestens ein erster und mindestens ein zweiter Wärmetauscher innerhalb eines gemeinsamen Gehäuses eines Apparates angeordnet sind, können die beiden Wärmetauscher nicht ohne weiteres in anderer Hinsicht konstruktiv, werkstofftechnisch und thermodynamisch optimiert werden. - Der Druck des Stickstoffs in dem zweiten Wärmetauscher wird über eine aufwendige Druckmeß- und Regeleinrichtung eingestellt auf einen Wert von 3 bis 16 bar Überdruck.

Zum Stand der Technik gehören weiterhin ein Verfahren primär zur Erzeugung der gasförmigen Phase aus einem in seiner flüssigen Phase gelagerten Gasvorrat in einer gewünschten Strommenge sowie eine Vorrichtung zur Durchführung eines solchen Verfahrens (EP 0 427 112 A1). Nach diesem Verfahren wird ein dem gewünschten Gasstrom entsprechender Flüssiggasstrom einem mit der Umgebungsluft in Wärmeaustausch stehenden Verdampfer zugeführt. Ein Anteil des dem Verdampfer zugeführten Flüssiggasstroms wird über ein Puffermedium oder Zwischenmedium mit einem Anteil eines Wärmeträgermediums in Wärmeaustausch gebracht. Die Temperatur des Zwischenmediums wird durch Regelung der dem Zwischenmedium zugeführten Anteile des Flüssiggasstroms und des Wärmeträgermediums auf der Umwandlungstemperatur gehalten. Das verwendete Zwischenmedium weist einen Phasenübergang auf, dessen Übergangstemperatur mindestens bei, vorzugsweise oberhalb der Verdampfungstemperatur des Flüssiggases liegt. Mit einer Regeleinrichtung wird der Temperaturverlauf des Zwischenmediums im Bereich seiner Umwandlungstemperatur in Abhängigkeit von dem an einem Phasenübergang herrschenden charakteristischen Druck oder Temperaturverlauf des Zwischenmediums erfaßt. Mit der Regelungseinrichtung werden Regelventile derart gesteuert, daß unabhängig von dem aus dem Verdampfer entnommenen Gasstrom die Temperatur des Zwischenmediums einerseits nicht unter eine Umwandlungstemperatur absinkt und andererseits das Wärmeträgermedium seine gewünschte Abkühlungstemperatur nicht überschreitet, die durch die Temperatur des Zwischenmediums bestimmt wird. Der vorliegenden Erfindung liegt die Aufgabe zugrunde, ein Verfahren der eingangs genannten Gattung dadurch zu verbessern, daß in dem Kreislauf des Zwischenmediums ein verhältnismäßig niedriger Dampfdruck bei einer gegebenen Temperatur auftritt und daß keine hohen Sicherheitsanforderungen zu erfüllen sind. Trotzdem kann auf der Wärmeträgerseite ein guter Wärmeübergang erzielt werden. Das Verfahren soll sich durch einen ökonomischen Einsatz an flüssigem Stickstoff auszeichnen und keine Regelung des Drucks des verdampfenden Stickstoffs erfordern.

Diese Aufgabe wird durch das Verfahren gemäß Anspruch 1 bzw.3 gelöst.

Bei diesem Verfahren wird von einem Zwischenmedium mit einer anderen Siedekurve als gasförmigen Stickstoffs, d.h. Abhängigkeit des Siedepunkts von dem Druck, Gebrauch gemacht, wobei wesentlich ist, daß der Erstarrungspunkt oder Schmelzpunkt des Zwischenmediums bei einer höheren Temperatur als die Verdampfungstemperatur des flüssigen Stickstoffs liegt. Es kann ein chemisch stabiles Zwischenmedium, nämlich ein Kältemittel, eingesetzt werden, welches keiner Alterung unterliegt, wodurch eine mit einem solchen Zwischenmedium gefahrene Einrichtung insoweit keine Wartungsansprüche stellt. Der Stickstoff wird bei Atmosphärendruck verdampft, wofür der technische Aufwand gering ist.

Durch den Einsatz ausgewählter Zwischenmedien und einer Druckregelung, insbesondere als nachfolgend beschriebene Kaskadenregelung, kann eine Temperatur in dem Bereich von ca. -180°C bis +20°C zur Kühlung des Wärmeträgers bzw. direkten Kühlung eines direkten Verbrauchers, der also nicht mittelbar über den Wärmeträger gekühlt wird, eingestellt und exakt gehalten werden. Das Verfahren läßt sich infolge des guten Wärmeübergangs zwischen dem Wärmeträger und dem siedenden Zwischenträger mit geringen Druckverlusten ökonomisch betreiben. Die Druckregelung greift in einfacher, zuverlässiger Weise in die Zufuhr flüssigen Stickstoffs zu dem Verdampfer flüssigen Stickstoffs ein, der mit dem Kondensator des Zwischenmediums in wärmeleitender Verbindung steht, um die erforderliche Wärmeleistung in dem Verdampfer zu erzielen.

Als Zwischenmedium kann beispielsweise ein Kältemittel der Bezeichnung R 134a, R 404a, R 23, R 14 der ASHRAE-Klassifizierung ausgewählt werden; Versuche wurden insbesondere mit R 23 und R 14 durchgeführt.

Das durch gezieltes Verdampfen flüssigen Stickstoffs gekühlte Zwischenmedium in flüssiger Phase zur Kühlung des Wärmeträgers bzw. des direkten Wärmeverbrauchers geht durch Wärmeaufnahme von dem Wärmeträger bzw. dem Wärmeverbraucher durch Sieden in die gasförmige Phase über. Durch die Regelung des Drucks in dem Verdampfer des Zwischenmediums wird ein Siedepunkt des Zwischenmediums eingestellt, der der gewünschten Temperatur des Wärmeträgers entspricht, wobei dessen Temperatur weitgehend unabhängig von Last- und Volumenstromschwankungen exakt eingehalten werden kann. Beispielsweise könnte Wasser bis nahe an den Gefrierpunkt gekühlt werden. Es können also weitgehend frei auswählbare flüssige, aber auch gasförmige Wärmeträger stetig oder auch stoßweise durch den Kühler des Wärmeträgers in wärmeleitendem Kontakt zu dem Verdampfer des Zwischenmediums geleitet werden. Dabei stellt sich ein guter Wärmeübergang zu dem siedenden Zwischenmedium ein.

Es kann ein Zwischenmedium eingesetzt werden, welches chemisch stabil ist, wodurch eine mit einem solchen Zwischenmedium gefahrene Einrichtung wenigstens insoweit wartungsfrei ist.

Es hat sich auch ein direkter Wärmeaustausch mit dem Zwischenmedium als praktikabel erwiesen, an dem gemäß Anspruch 3 statt eines im Kreislauf geführten Wärmeträgers ein deswegen sogenannter direkter Verbraucher beteiligt ist.

Zu einer Neiterbildung des erfindungsgemäßen Verfahrens gehört gemäß Anspruch 4, daß eine Führungsgröße bzw. ein Sollwert der Druckregelung in dem Verdampfer des Zwischenmediums auf einen Druck eingestellt ist, bei dem ein Siedepunkt des Zwischenmediums im wesentlichen gleich der gewünschten Temperatur des Wärmeträgers bzw. des direkten Verbrauchers erreicht wird.

Auf der Zwischenmediumseite kann das Verfahren ohne zusätzliche Antriebe durchgeführt werden, indem gemäß Anspruch 5 das gekühlte und kondensierte Zwischenmedium durch Schwerkraft in den Verdampfer geleitet wird, in dem er in thermischen Kontakt mit dem Wärmeträger bzw. direkten Verbraucher verdampft und von dem er in dampfförmiger Phase zu dem Kondensator aufsteigt, wobei er durch den verdampfenden flüssigen Stickstoff gekühlt wird.

Eine stetige Temperaturregelung, die auf einem in einem stetigen Bereich eingestellten Sollwert des Wärmeträgers bzw. direkten Verbrauchers beruht, kann gemäß Anspruch 6 durch eine der Druckregelung vorgeschaltete Temperaturregelung erreicht werden, wobei der Sollwert für die Druckregelung durch die Temperaturregelung geführt wird. Die damit gebildete Kaskadenregelung ermöglicht auch eine Regelung der Temperaturdifferenz zwischen dem Zwischenmedium und dem Wärmeträger bzw. direkten Verbraucher. Insbesondere bei emaillierten Reaktoren in der chemischen Industrie ist es vorteilhaft, die Temperaturdifferenz kontrolliert zu halten, um Thermoschocks zu vermeiden.

In dem Falle, in dem als Wärmeträger eine Wärmeträgerflüssigkeit eingesetzt wird, kann gemäß Anspruch 7 als Temperatursollwert eine Temperatur eingestellt werden, welche die Erstarrungstemperatur oder den Gefrierpunkt des flüssigen Wärmeträgers überschreitet. Damit wird ein Erstarren des flüssigen Wärmeträgers zuverlässig vermieden. Es können so beliebige Wärmeträgerflüssigkeiten stetig oder auch diskontinuierlich in Wärmeaustausch mit dem Zwischenmedium durch den entsprechenden Kühler gefördert werden und sehr präzise bis nahe an den Gefrierpunkt gekühlt werden. Dabei wird durch die Druckregelung die Siedetemperatur des Zwischenmediums über die Erstarrungstemperatur des flüssigen Wärmeträgers eingestellt.

Gemäß Anspruch 8 wird das Zwischenmedium in einem fluiddichten Kreislauf mit einem Ausgleichsbehälter geführt. Letzterer gewährleistet im Blick darauf, daß das Zwischenmedium bei normaler Umgebungstemperatur rasch vollständig verdampft, eine hohe Sicherheit. Der Ausgleichsdruck kann so relativ niedrig gehalten werden.

Das Verfahren zur geregelten Kühlung ist vielseitig gewerblich anwendbar:

Es läßt sich durch die Verwendung verschiedener Zwischenmedien und mittels der Kaskadenregelung zum Kühlen bei beliebig in dem Bereich von ca. -180°C bis +20°C vorgegebener Temperatur oder - mit Zusatzheizung - Heizen von verfahrenstechnischen Apparaten im Temperaturbereich -140°C bis +250°C in Pharmazie und chemischer Industrie einsetzen.

Das Verfahren eröffnet neue Möglichkeiten im Bereich der Tieftemperaturkristallisation von Flüssigkristallen gemäß Anspruch 9.

Eine weitere Anwendung ist die Abluftreinigung, insbesondere in Industriebetrieben. Bei der Abluftreinigung kann eine sehr oft unerwünschte Aerosolbildung durch stufenweise Abkühlung der Abluft mit definierter Temperaturdifferenz gemäß dem erfindungsgemäßen Verfahren vermieden werden. Dieses Verfahren wird beispielsweise vorteilhaft bei der Auskondensation von organischen Lösungsmitteln aus inertisierten, d.h. Stickstoffanteile aufweisenden Abgasen vorgesehen.

Weiterhin läßt sich das Verfahren zur Lösungsmittelrückgewinnung in der allgemeinen verfahrenstechnischen Anwendung vorsehen. Zusätzliche Anwendungen sind die Werkstoffprüftechnik bei vorgebenen Temperaturen des Werkstoffs sowie Umweltsimulationsanlagen. Auch bei Recyclingverfahren, bei denen zum Beispiel Komponenten von Altreifen, Farben, Kühlschränken auf bestimmte Temperaturen gekühlt bzw. erwärmt werden sollen, läßt sich das erfindungsgemäße Verfahren anwenden.

Es kann generell ein direkter Kälteaustausch von dem verdampfenden Zwischenmedium zu einem beliebigen Produkt/Objekt realisiert werden, bei dem eine bestimmte Temperaturdifferenz eingehalten werden soll.

Eine Einrichtung zur Ausübung des Verfahrens umfaßt einen Verdampfer im wesentlichen flüssigen Stickstoffs, in dem Atmosphärendruck herrscht, der mit einem Kondensator des Zwischenmediums wärmeleitend verbunden ist, wobei der Verdampfer des im wesentlichen flüssigen Stickstoffs eingangsseitig ein Diffusorelement für Zweiphasenströmung und eine sich daran unmittelbar anschließende Venturikammer aufweist und wobei an einem Ausgang der Venturikammer ein Verteilerrohr mit mehreren Auslässen angeschlossen ist, die als Düsen ausgebildet sind. Mit einem solchen Verdampfer wird durch die Strömungsführung des Stickstoffs hierin und dessen genaue Verteilung mit dem Verteilerrohr verhindert, daß dem Kondensator, der mit dem Verdampfer in Wärmeaustausch steht, das Zwischenmedium an irdgendeiner Stelle unter seinen Erstarrungspunkt gekühlt wird und gefriert, und zwar auch dann, wenn als Zwischenmedium ein solches verwendet wird, dessen Erstarrungspunkt bei einer höheren Temperatur liegt als die Verdampfungstemperatur des flüssigen Stickstoffs. Eine aufwendige Druckregelung auf der Eingangsseite des Verdampfers für den im wesentlichen flüssigen Stickstoff wird nicht benötigt.

Dabei sind der Verdampfer des Zwischenmediums und der Kondensator des Zwischenmediums als separate Apparate ausgeführt, die über Leitungen des Zwischenmediums in einem geschlossenen Kreislauf angeordnet sind. Der Verdampfer des Zwischenmediums steht in Wärmeaustausch mit einem Kühler des Wärmeträgers oder eines beliebigen Produkts, z.B. zum Reinigen des Abgases.

Wegen seiner weitgehenden Unabhängigkeit von dem Kondensator des Zwischenmediums kann der Verdampfer des Zwischenmediums gemäß den jeweiligen Anforderungen konstruktiv, werkstofftechnisch und thermodynamisch optimiert werden. Demgegenüber sind die Randbedingungen am Kondensator des Zwischenmediums immer ähnlich, was einen Anlagenbau erleichtert. Der Kondensator wird durch die große treibende Temperaturdifferenz zwischen dem verdampfenden Stickstoff und dem Zwischenmedium in den meisten Fällen im wesentlichen kompakter ausfallen als der Verdampfer des Zwischenmediums, der mit dem Wärmeträger in Wärmeaustausch bzw. Kälteaustausch steht.

Es genügt eine einfache Bauart bei geringem Platzbedarf. Dabei können herkömmliche Komponenten Verwendung finden.

Ein zu der Einrichtung gehörender Druckregler, der geeignet ist, den Druck in dem Verdampfer des Zwischenmediums auf die gewünschte Siedetemperatur einzustellen, ist in einer Kaskadenregelungsanordnung mit einem Temperaturregler gekoppelt, an dessen Istwerteingang ein Temperaturfühler angeordnet ist. Ein Ausgang des Temperaturreglers steht mit einem Führungsgrößeneingang des Druckreglers in Verbindung. Die damit erreichten Vorteile sind weiter oben zu dem Verfahren mit der Kaskadenregelung angegeben.

In dem Falle, in dem mit dem Zwischenmedium ein flüssiger Wärmeträger in Wärmeaustausch steht, kann ein Temperaturfühler der Kaskadenregelungsanordnung in einer Leitung des flüssigen Wärmeträgers angeordnet sein, wobei der Temperatursollwert des Temperaturreglers einen Wert über der Erstarrungstemperatur des flüssigen Wärmeträgers eingestellt ist. Durch diese Einrichtung kann der flüssige Wärmeträger oder ein flüssiges Produkt, welches an seine Stelle tritt, bis nahe an den Gefrierpunkt gekühlt werden, sogar Wasser.

Zusätzlich kann der Druckregler den Druck in dem Verdampfer des Zwischenmediums in einfacher Weise mit weiteren herkömmlichen Bauteilen dadurch beeinflussen, daß mit einem Ausgang des Druckreglers ein den Stickstoffzufluß regelndes Regelventil in Verbindung steht, welches in einer Zuleitung des flüssigen Stickstoffs in dem Verdampfer angeordnet ist, mit dem der Kondensator des Zwischenmediums wärmeleitend verbunden ist. Ein Druckwertisteingang des Druckreglers steht in drucksignalübertragender Verbindung mit dem Kreislauf des Zwischenmediums, insbesondere dem Verdampfer des Zwischenmediums.

Ein Verzicht auf zusätzliche Antriebsmittel in dem Zwischenmediumkreislauf bei hoher Betriebssicherheit kann dadurch erreicht werden, daß der Verdampfer des Zwischenmediums und der Kondensator des Zwischenmediums in einem geschlossenen Kreislauf angeordnet sind, in dem zwischen einem Ausgang des Verdampfers des Zwischenmediums und einem Eingang des Kondensators ein Ausgleichsbehälter eingeschaltet ist. Der Kreislauf ist dabei, wie im Zusammenhang mit dem Verfahren nach Anspruch 5 angegeben, als Naturkreislauf ausgeführt, der die auf das flüssige Zwischenmedium wirkende Schwerkraft nutzt. Es kann so eine hohe Betriebssicherheit auch im Dauerbetrieb erreicht werden.

Eine Einrichtung zur Ausübung des erfindungsgemäßen Verfahrens zur regelbaren Kühlung mit flüssigem Stickstoff wird im folgenden anhand einer Zeichnung mit zwei Figuren beschrieben.

In Fig. 1 ist ein Gesamtschema einer solchen Einrichtung dargestellt.

In Fig. 2 ist eine Einzelheit der Einrichtung, nämlich ein Verteiler in dem Verdampfer des flüssigen Stickstoffs schematisch gezeigt.

Die Einrichtung zur regelbaren Kühlung ist allgemein mit 1 bezeichnet. An sie ist ein äußerer Kreislauf einer Wärmeträgerflüssigkeit angeschlossen, zu dem ein Verbraucher 2, der temperiert werden soll, eine Pumpe 3 der Wärmeträgerflüssigkeit sowie ein Ausdehnungsgefäß 4 für die Wärmeträgerflüssigkeit gehören.

Dieser Kreislauf der Wärmeträgerflüssigkeit ist in der Einrichtung 1 über einen Kühler 5 der Wärmeträgerflüssigkeit geschlossen, der mit einem Verdampfer 6 eines Zwischenmediums in wärmeleitender Verbindung steht und mit diesem eine Baueinheit eines Wärmeauschtauschers bildet. Der Verdampfer 6 des Zwischenmediums ist in einem Kreislauf des Zwischenmediums mit einem Kondensator 7 des Zwischenmediums angeordnet, jedoch von diesem räumlich und konstruktiv getrennt. Der Kondensator 7 des Zwischenmediums steht in wärmeleitender Verbindung mit einem Verdampfer 8 flüssigen Stickstoffs und bildet mit diesem wiederum eine Baueinheit eines Wärmeaustauschers. Die beiden Wärmeaustauscher sind separate Apparate. An den Kreislauf des Zwischenmediums ist noch ein Ausgleichsbehälter 9 angeschlossen, hier an den Teil des Kreislaufs, in dem das Zwischenmedium gasförmig ist.

In den Verdampfer flüssigen Stickstoffs 8, dessen Merkmale unten in Verbindung mit Fig. 2 beschrieben werden, wird der flüssige Stickstoff LN₂ über ein Regelventil 10 eingespeist. Er verdampft unter Atmosphärendruck und entweicht gasförmig als GN₂. Das Regelventil ist an den Ausgang eines Druckreglers 11 angeschlossen, dessen Istwerteingang 12 mit dem Druck des Zwischenmediums in dessen Kreislauf beaufschlagt wird, wie dargestellt. Ein Führungsgrößeneingang bzw. Sollwerteingang 13 des Druckreglers wird von einem Temperaturregler 14 angesteuert. Ein Istwerteingang 14 des Temperaturreglers steht mit einem Temperaturfühler 15 in Verbindung, der die Temperatur an einem nicht bezeichneten Ausgang des Kühlers der Wärmeträgerflüssigkeit erfaßt. Ein Sollwerteingang des Temperaturreglers 14 ist nicht dargestellt; er wird auf einen Wert eingestellt, den die Wärmeträgerflüssigkeit zur Temperierung annehmen kann und beispielsweise wenig über der Erstarrungstemperatur der Wärmeflüssigkeit liegt. Letzteres ist der minimale Grenzwert für die Druckregelung mit dem Druckregler 11. Die Temperaturregelung mit dem Temperaturregler 14 ist also dem Druckregler eine Reglerkaskade bildend vorgeschaltet, womit eine stetige Temperaturregelung der Wärmeträgerflüssigkeit erreicht werden kann.

Damit kann die Wärmeträgerflüssigkeit frei ausgewählt werden und stetig oder auch stoßweise durch den Kühler 5 geleitet werden. Sie kann bis nahe an ihren Gefrierpunkt oder Erstarrungspunkt gekühlt werden.

Die Kühlung des Wärmeträgermediums erfolgt mittels des Zwischenmediums, welches hinsichtlich einer für die Temperieraufgabe geeigneten Siedekennlinie ausgewählt ist, damit die Wärmeträgerflüssigkeit bei der gewünschten Temperatur und dem durch den Druck in dem Verdampfer des Zwischenmediums bestimmten Siedepunkt gekühlt wird. Dabei verdampft das Zwischenmedium. Der in dem Kreislauf aufsteigende Dampf gelangt in den Kondensator 7, in dem er durch in dem Verdampfer 8 verdampfenden flüssigen Stickstoff gekühlt wird und kondensiert. Das flüssige Zwischenmedium läuft durch Schwerkraft in den Verdampfer 6 des Zwischenmediums zurück, so einen Naturumlauf vervollständigend.

Da der Kreislauf des Zwischenmediums hermetisch dicht ist, kann ein Verlust des Zwischenmediums praktisch ausgeschlossen werden.

Durch die Druckregelung mit dem Druckregler 11 kann die Verdampfungstemperatur in dem Verdampfer 6 des Zwischenmediums und damit die Temperatur in dem Kühler 5 der Wärmeträgerflüssigkeit entsprechend der Siedekennlinie des Zwischenmediums geregelt werden. Je nach Einsatz eines ausgewählten Zwischenmediums können in Verbindung mit der exakten Druckregelung Temperaturen von ca. -180°C bis +20°C geregelt werden.

Bedingt durch den gewünschten Phasenwechsel des Zwischenmediums in dem Verdampfer des Zwischenmediums bei einer je nach Temperieraufgabe tiefen Temperatur ist das Zwischenmedium bei Umgebungstemperatur rasch vollständig verdampft. Es kann sich dabei gefahrlos in den Ausgleichsbehälter 9 ausdehnen.

In Fig. 2 ist schematisch das Innere des Verdampfers 8 des flüssigen Stickstoffs dargestellt, der über das den Durchfluß bestimmende Regelventil 10 in den Verdampfer geleitet wird. Der im wesentlichen flüssige Stickstoff durchströmt zunächst ein Diffusorelement 17 für Zweiphasenströmung, an das sich unmittelbar eine Venturikammer 18 stromabwärts anschließt. Der Ausgang der Venturikammer geht in ein spinnenförmiges Verteilerrohr 19 über, dessen Enden als Düsen 20 bis 24 ausgebildet sind. Mit diesen Elementen wird die Strömung des verdampfenden Stickstoffs in dem Verdampfer gleichmäßig so geführt, daß das Zwischenmedium in dem mit dem Verdampfer in Wärmeaustausch stehenden Kondensator 7 an keiner Stelle gefriert, und zwar bei Verwendung eines Zwischenmediums, dessen Erstarrungspunkt bei einer höheren Temperatur liegt als die Verdampfungstemperatur des flüssigen Stickstoffs. Wesentlich ist dazu eine exakte Verteilung des durch die Düsen ausströmenden Stickstoffs. - Auf eine aufwendige Druckregelung in dem Verdampfer kann deswegen verzichtet werden.

## Patentansprüche

1. Verfahren zur geregelten Kühlung durch Verdampfen flüssigen Stickstoffs über ein damit gekühltes Zwischenmedium, welches einen Wärmeträger kühlt, wobei ein Zwischenmedium verwendet wird, dessen Siedekurve sich von derjenigen des Stickstoffs unterscheidet, wobei das Zwischenmedium mit dem in einem Verdampfer (8) verdampfenden flüssigen Stickstoff in einem Kondensator (7) gekühlt wird und von diesem in flüssiger Phase in einen Verdampfer (6) geleitet wird, in dem es unter geregeltem Druck mittels einer Druckregelung und unter Wärmeaufnahme von dem Wärmeträger verdampft, wobei das verdampfte Zwischenmedium zu dem Kondensator (7) zurückgeführt ist, in welchem es durch den verdampfenden Stickstoff wieder gekühlt wird und kondensiert, und wobei die Druckregelung (11) in die Zufuhr flüssigen Stickstoffs zu dem Verdampfer (8) flüssigen Stickstoffs eingreift, der mit dem Kondensator (7) des Zwischenmediums in wärmeleitender Verbindung steht,
**dadurch gekennzeichnet,**
**daß** als Zwischenmedium ein solches verwendet wird, dessen Erstarrungspunkt bei einer höheren Temperatur liegt als die Verdampfungstemperatur des flüssigen Stickstoffs, und daß die Verdampfung des flüssigen Stickstoffs bei Atmosphärendruck in Wärmeaustausch mit dem Zwischenmedium erfolgt.

2. Verfahren nach Anspruch 1,
**dadurch gekennzeichnet,**
**daß** ein gasförmiger Wärmeträger verwendet wird.

3. Verfahren nach Anspruch 1, mit
einem direkten Wärmeaustausch zwischen dem verdampfenden Zwischenmedium und einem direkten Verbraucher, welcher ein Objekt oder ein flüssiges Produkt sein kann, statt des Wärmeträgers.

4. Verfahren nach einem der Ansprüche 1 - 3,
**dadurch gekennzeichnet,**
**daß** eine Führungsgröße der Druckregelung (11), mit der der Druck in dem Verdampfer (6) des Zwischenmediums geregelt wird, auf einen Drucksollwert eingestellt ist, bei dem der Siedepunkt des Zwischenmediums im wesentlichen gleich der gewünschten Temperatur des Wärmeträgers bzw. direkten Verbrauchers erreicht wird.

5. Verfahren nach einem der Ansprüche 1 - 4,
**dadurch gekennzeichnet,**
**daß** das gekühlte und kondensierte Zwischenmedium durch Schwerkraft in den Verdampfer des Zwischenmediums (6) geleitet wird, in dem es in thermischem Kontakt mit dem Wärmeträger bzw. direkten Verbraucher verdampft und von dem es in dampfförmiger Phase zu dem Kondensator (7) aufsteigt, in welchem es durch den verdampfenden flüssigen Stickstoff gekühlt wird.

6. Verfahren nach Anspruch 4 oder 5,
**dadurch gekennzeichnet,**
**daß** die Temperatur des Wärmeträgers bzw. direkten Verbrauchers als Temperaturistwert einer Temperaturregelung (14) erfaßt wird, die eine Führungsgröße des Drucks an die Druckregelung (11) abgibt, wobei ein Temperatursollwert der Temperaturregelung (14) auf eine gewünschte bzw. kritische Temperatur des Wärmeträgers bzw. direkten Verbrauchers eingestellt ist.

7. Verfahren nach Anspruch 6,
**dadurch gekennzeichnet,**
**daß** bei Verwendung eines flüssigen Wärmeträgers der Temperatursollwert die Erstarrungstemperatur oder den Gefrierpunkt des flüssigen Wärmeträgers überschreitet.

8. Verfahren nach einem der vorangehenden Ansprüche,
**dadurch gekennzeichnet,**
**daß** das Zwischenmedium in einem fluiddichten Kreislauf mit einem Ausgleichsbehälter geführt ist.

9. Verfahren nach einem der vorangehenden Ansprüche,
**dadurch gekennzeichnet,**
**daß** es zur Tieftemperaturkristallisation in Flüssigkeiten verwendet wird.

10. Verfahren nach einem der Ansprüche 1 - 8.
**gekennzeichnet durch**
einen Einsatz zur Abluftreinigung.

11. Verfahren nach einem oder mehreren der vorangehenden Ansprüche,
**dadurch gekennzeichnet,**
**daß** die Temperatur des Wärmeträgers bzw. direkten Verbrauchers erfasst wird und als Istwert in einen Istwerteingang (15) eines Temperaturreglers (14) eingespeist wird, dessen Ausgangsgröße als Führungsgröße einen Führungsgrößeneingang (13) des Druckreglers beaufschlagt, so daß eine Kaskadenregelung gebildet wird, womit eine Temperaturdifferenz zwischen Wärmeträger bzw. direktem Verbraucher und Zwischenmedium einregelbar ist.

12. Verfahren nach Anspruch 11,
**dadurch gekennzeichnet,**
**daß** die Temperatur in einer Leitung eines flüssigen Wärmeträgers oder des flüssigen Produkts mit einem Temperaturfühler (16) erfaßt wird und daß ein Temperatursollwert des Temperaturreglers (14) auf einen Wert über der Erstarrungstemperatur des flüssigen Wärmeträgers oder des flüssigen Produkts eingestellt ist.

13. Verfahren nach Anspruch 11 oder 12,
**dadurch gekennzeichnet,**
**daß** von einem Ausgang des Druckreglers (11) ein Regelventil (10) in einer Zuleitung des flüssigen Stickstoffs in den Verdampfer (8) des flüssigen Stickstoffs betätigt wird, der mit dem Kondensator (7) des Zwischenmediums wärmeleitend verbunden ist.

## Claims

1. A process for controlled refrigeration by vaporizing liquid nitrogen over an intermediate medium cooled therewith which cools a heat carrier, wherein an intermediate medium is used the boiling-point curve of which differs from that of the nitrogen, wherein said intermediate medium together with the liquid nitrogen vaporizing in a vaporizer (8) is cooled in a condenser (7) and is therefrom conducted, in the liquid phase, into a vaporizer (6) wherein it vaporizes under pressure controlled by means of a pressure control and under heat absorption from said heat carrier, wherein said vaporized intermediate medium is reconducted to said condenser (7) in which it is again refrigerated by said vaporizing nitrogen and condenses, and wherein said pressure control (11) engages in the supply of liquid nitrogen to said liquid nitrogen vaporizer (8) which is in thermally conductive connection with said condenser (7) of said intermediate medium,
**characterized in**
**that** as the intermediate medium, a medium is used the solidification point of which is at a temperature above the vaporization temperature of liquid nitrogen and that the vaporization of the liquid nitrogen takes place at atmospheric pressure in the heat exchange with the intermediate medium.

2. A process according to claim 1
**characterized in**
**that** a gaseous heat carrier is used.

3. A process according to claim 1 comprising direct heat exchange between said vaporizing intermediate medium and a direct consumer which may be an object or a liquid product instead of said heat exchanger.

4. A process according to one of claims 1 through 3,
**characterized in**
**that** a command variable of said pressure control (11) by which the pressure in the evaporator (6) of the intermediate medium is controlled is adjusted to a pressure nominal value at which the boiling point of the intermediate medium is obtained essentially equal to the desired temperature of said heat carrier, or the direct consumer, respectively.

5. A process according to one of claims 1 through 4,
**characterized in**
**that** said cooled and condensed intermediate medium is gravity-fed into said vaporizer of said intermediate medium (6) wherein it vaporizes in thermal contact with said heat carrier, or said direct consumer, respectively, and wherefrom it elevates in the vapor phase to said condenser (7) in which it is refrigerated by the vaporizing liquid nitrogen.

6. A process according to one of claims 4 through 5,
**characterized in**
**that** the temperature of said heat carrier, or said direct consumer, respectively, is determined as the temperature actual value of a temperature control (14) which imparts a command variable of the pressure to said temperature control (11), wherein a temperature nominal value of said temperature control (14) is adjusted to a desired, or critical, respectively, temperature of said heat carrier, or said direct consumer, respectively.

7. A process according to claim 6,
**characterized in**
**that** when using a liquid heat carrier, the temperature nominal value exceeds the solidification temperature or the freezing point of the liquid heat exchanger.

8. A process according to one of the foregoing claims,
**characterized in**
**that** said intermediate medium is conducted in a fluid-tight cycle including an equalizing tank.

9. A process according to one of the foregoing claims,
**characterized in**
**that** it is used for low temperature crystallization in liquids.

10. A process according to one of claims 1 through 8,
**characterized by**
the use for exhaust air purification.

11. A process according to one or several of the foregoing claims,
**characterized in**
**that** the temperature of said heat carrier, or direct consumer, respectively, is determined and is fed as the actual value into an actual value input (15) of a temperature control (14) the output value of which feeds, as the command variable, a command-variable input (13) of said pressure control so that cascade control is formed, whereby a temperature difference between said heat carrier, or direct consumer, respectively, and intermediate medium may be adjusted.

12. A process according to claim 11,
**characterized in**
**that** the temperature is determined in a duct of a liquid heat carrier or liquid product by means of a temperature probe (16) and that a temperature nominal value of said temperature control (14) is adjusted to a value above the solidification temperature of the liquid heat carrier or the liquid product.

13. A process according to claim 11 or 12,
**characterized in**
**that** an output of said pressure control (11) actuates a control valve (10) in a supply line of the liquid nitrogen into the liquid nitrogen vaporizer (8), which is in thermal connection with said condenser (7) of said intermediate medium.

## Revendications

1. Procédé destiné à refroidir de façon contrôlée par l'évaporation d'azote liquide grâce à un agent intermédiaire refroidissant un porteur de chaleur; l'agent intermédiaire utilisé ayant une courbe d'ébullition différente de celle de l'azote; l'agent intermédiaire étant refroidi avec l'azote liquide qui s'évapore au sein d'un évaporateur (8) dans un condensateur (7) et lequel agent intermédiaire est dirigé à partir du condensateur sous une forme liquide dans un évaporateur dans lequel ledit agent intermédiaire est évaporé sous une pression contrôlée en absorbant de la chaleur provenant du porteur de chaleur; l'agent intermédiaire évaporé étant reconduit vers le condensateur (7) dans lequel il est à nouveau refroidi et condensé par l'azote qui s'évapore; le régulateur de la pression (11) intervient dans l'alimentation en azote liquide vers l'évaporateur (8) d'azote liquide, lequel évaporateur est en liaison de conductivité thermique avec le condensateur (7) de l'agent intermédiaire,
**caractérisé en ce qu'**on utilise un agent intermédiaire dont la température du point de solidification est supérieure à la température d'évaporation de l'azote liquide et **en ce que** l'évaporation de l'azote liquide a lieu à la pression atmosphérique avec un échange de chaleur avec l'agent intermédiaire.

2. Procédé selon la revendication 1, **caractérisé en ce qu'**on utilise un porteur de chaleur sous la forme d'un gaz.

3. Procédé selon la revendication 1 doté d'un échange de chaleur direct entre l'agent intermédiaire qui s'évapore et un utilisateur direct qui peut être un objet ou un produit liquide à la place du porteur de chaleur.

4. Procédé selon une des revendications 1-3, **caractérisé en ce qu'**une grandeur de conduite du régulateur de la pression (11) est réglée avec celle de la pression présente dans l'évaporateur (6) de l'agent intermédiaire et **en ce que** ladite grandeur de conduite est réglée à une valeur de consigne de pression à laquelle on atteint le point d'ébullition de l'agent intermédiaire, ou essentiellement, à la température souhaitée du porteur de chaleur ou de l'utilisateur direct.

5. Procédé selon une des revendications 1-4, **caractérisé en ce que** l'agent intermédiaire refroidi et condensé est conduit par l'attraction terrestre dans l'évaporateur (1) de l'agent intermédiaire dans lequel ledit agent intermédiaire est évaporé par un contact thermique avec le porteur de chaleur ou l'utilisateur dans le condensateur et monte sous forme de vapeur à partir dudit évaporateur dans le condensateur (7) où il est refroidi par l'azote liquide et qui s'évapore.

6. Procédé selon les revendications 4 ou 5, **caractérisé en ce que** la température du porteur de chaleur ou de l'utilisateur direct est détectée en tant que valeur réelle de température d'un régulateur de température (14) qui transmet la grandeur de conduite de la pression au régulateur de pression (11); une valeur de consigne de température du régulateur de température (14) étant réglée à une température souhaitée ou critique du porteur de chaleur ou de l'utilisateur direct.

7. Procédé selon la revendication 6, **caractérisé en ce qu'**en utilisant un porteur de chaleur liquide, la valeur de consigne de température dépasse la température de solidification ou le point de congélation du porteur de chaleur liquide.

8. Procédé selon l'une des revendications précédentes, **caractérisé en ce que** l'agent intermédiaire est conduit dans un circuit étanche aux fluides à l'aide d'un réservoir de compensation.

9. Procédé selon l'une des revendications précédentes, **caractérisé en ce que** celui-ci est utilisé pour cristalliser à basse température dans des liquides.

10. Procédé selon une des revendications 1-8, **caractérisé en ce qu'**il est utilisé pour une utilisation pour le nettoyage de l'air d'échappement.

11. Procédé selon une ou plusieurs des revendications précédentes, **caractérisé en ce que** la température du porteur de chaleur ou de l'utilisateur direct est détectée et est rentrée en tant que valeur réelle dans une entrée de valeurs réelles (15) d'un régulateur de température (14) dont la grandeur de sortie est appliquée en tant que grandeur de conduite dans une entrée de grandeur de conduite (13) du régulateur de pression de manière à former une régulation en cascades; ce qui permet le réglage d'une différence de température entre le porteur de chaleur ou l'utilisateur direct et l'agent intermédiaire.

12. Procédé selon la revendication 11, **caractérisé en ce que** la température dans une conduite d'un porteur de chaleur liquide ou du produit liquide est détectée avec un capteur de température (16) et **en ce qu'**une valeur de consigne de température du régulateur de température (14) est réglée à une température située au-dessus de la température de solidification du porteur de chaleur liquide ou du produit liquide.

13. Procédé selon la revendication 11 ou 12, **caractérisé en ce qu'**une soupape de réglage (10) est actionnée à partir de la sortie du régulateur de pression (11) dans une conduite d'alimentation d'azote conduisant vers l'évaporateur (8) de l'azote; lequel évaporateur est en liaison de conductivité thermique avec le condensateur (7) de l'agent intermédiaire.
